# EUROPÄISCHE PATENTSCHRIFT

(11) **EP 0 383 169 B1**
(45) Veröffentlichungstag und Bekanntmachung des Hinweises auf die Patenterteilung: **21.04.1993**
(21) Anmeldenummer: 90102360.6
(22) Anmeldetag: 07.02.1990
(51) Int. Cl.: B21D 43/05

(54) **Transporteinrichtung für Pressteile in einer Grossteil-Stufenpresse**
Conveying device for pressed parts in a transfer press for large-size work pieces
Dispositif de transport pour pièces pressées dans une presse transfert pour pièces de grande taille

(30) Priorität: 15.02.1989 DE 3904465; 20.01.1990 DE 4001591
(43) Veröffentlichungstag der Anmeldung: 22.08.1990
(73) Patentinhaber: Maschinenfabrik Müller-Weingarten AG, D-88250 Weingarten (DE)
(72) Erfinder: Harsch, Erich, D-7987 Weingarten (DE); Reichenbach, Rainer, D-7981 Unterankenreute (DE)
(74) Vertreter: Patentanwälte Eisele, Otten & Roth

(56) Entgegenhaltungen:
- DE-A- 3 335 928
- DE-C- 3 726 294
- GB-A- 2 199 781

## Beschreibung

Die Erfindung betrifft eine Transporteinrichtung für Preßteile in einer Großteil-Stufenpresse nach dem Oberbegriff des Anspruchs 1.

Die Transporteinrichtungen zum Transportieren von insbesondere großflächigen Teilen in einer Großteil-Stufenpresse bestehen aus zwei in Transportrichtung verlaufenden, einen Horizontalhub in und gegen die Transportrichtung sowie einen Vertikalhub ausführenden Tragschienen, an denen quer zur Transportrichtung befestigte Quertraversen mit Saugern, Magnethaltern oder sonstige Befestigungsmittel befestigt sind, durch welche die Preßteile von einer Bearbeitungsstufe zur nächstfolgenden transportiert werden. Beim Umrüsten auf ein anderes Preßteil müssen diese Quertraversen mit auf die jeweiligen Teile angepaßten Saugern mit dem Werkzeugsatz ausgetauscht werden.

Die Quertraversen mit Saugern werden beim automatischen Werkzeugwechsel dadurch gewechselt, daß die Tragschienen auf den halben Horizontal-Vorschubschritt gefahren werden, damit die Quertraversen in den Bereich zwischen zwei Werkzeugen zu stehen kommen. Auf den Schiebetischen für die Werkzeuge sind horizontal verschiebbare Absteckeinrichtungen vorgesehen, die zum Aufnehmen der Quertraversen in eine Absteckposition unter diese Quertraversen verschoben werden. Nach dem Abkuppeln der Quertraversen von den Trageschienen und Aufnahme auf den Absteckeinrichtungen werden diese horizontal verschiebbaren Absteckeinrichtungen wieder aus dem Ständerbereich herausgeschoben und mit den Schiebetischen zum Werkzeugwechsel ausgefahren. (DE-A-3824058)

Bei derartigen Großteil-Stufenpressen ist es wünschenswert, diese universell und rationell einzusetzen. Der Erfindung liegt daher die Aufgabe zugrunde, eine Transporteinrichtung für Preßteile in einer Großteil-Stufenpresse vorzuschlagen, die sowohl für großflächige als auch für kleinere Preßteile anwendbar ist.

Diese Aufgabe wird ausgehend von einer Transporteinrichtung der einleitend bezeichnenden Art erfindungsgemäß durch die kennzeichnenden Merkmale des Anspruchs 1 gelöst.

In den Unteransprüchen sind vorteilhafte und zweckmäßige Weiterbildungen der Transporteinrichtung nach dem Anspruch 1 angegeben.

Der Erfindung liegt der Kerngedanke zugrunde, daß eine Anpassung der Transporteinrichtung an die verschiedenen Größen der Preßteile mittels einer Anpassung der Größe des Transportschrittes verbunden ist. Da für großflächige und insbesondere ebene Preßteile keine Lageveränderung in den einzelnen Werkzeugstufen erforderlich ist, kann im allgemeinen auf eine Zwischenablage mit einer entsprechenden Vorrichtung zur Lageveränderung dieser Preßteile verzichtet werden, wodurch sich ein geringerer Abstand der einzelnen Werkzeugstufen und somit eine in ihrer Länge kürzere und damit kostengünstigere Stufenpresse ergibt. Auch wird bei kleineren Transportschritten eine größere Ausbringung, d. h. ein größerer Durchsatz erreicht, da die Transportwege kürzer sind.

Großflächigere Teile benötigen jedoch einen größeren Aufwand an Transportmittel, d. h. im allgemeinen werden zwei Quertraversen mit Saugern zum Transportieren dieser Preßteile vorgesehen.

Für kleinere Preßteile, die insbesondere eine gewölbte Formgebung aufweisen, ist in den einzelnen Bearbeitungsstufen im allgemeinen eine unterschiedliche Bearbeitungslage erforderlich. Diese Lageveränderung wird zwischen den einzelnen Werkzeugstufen auf einer Zwischenablage mit entsprechenden Vorrichtungen zur Lageveränderung durchgeführt. Daher unterscheiden sich im allgemeinen die Großteil-Stufenpressen dadurch, daß für großflächige und insbesondere ebene Teile keine Zwischenablage mit Lageveränderung vorgesehen ist, während für kleinere, insbesondere gewölbte Preßteile eine Zwischenablage zwischen den einzelnen Bearbeitungsstufen mit einer entsprechenden Vorrichtung zur Lageveränderung erforderlich ist.

Die Bearbeitung von kleineren Preßteilen erfordert jedoch im allgemeinen auch kleinere Werkzeuge. Setzt man diese kleineren Werkzeuge für kleinere Preßteile anstelle der größeren Werkzeuge für größere Preßteile in eine Großteil-Stufenpresse, so entstehen im Zwischenraum zwischen den Bearbeitungsstufen Freiräume, die als Zwischenstation für eine Zwischenablage insbesondere mit einer Vorrichtung zur Lageveränderung verwendet werden können. Hierdurch kann eine Großteil-Stufenpresse nach entsprechender Umrüstung ohne weiteres auch für kleinere Preßteile verwendet werden, wobei die sich aus der Verwendung von kleineren Werkzeugen ergebenden Zwischenräume für eine Zwischenablage der kleineren Preßteile verwendbar sind. Eine entsprechende Lageveränderung kann dann vorgenommen werden.

Zum Transportieren der kleineren Preßteile ist es ausreichend, wenn nur eine Quertraverse mit Saugern verwendet wird. Der Horizontalhub der Quertraverse, d. h. der Transportschritt der Werkstücke mittels den Trageschienen wird bei kleineren Werkstücken halbiert und entspricht demnach dem Abstand zwischen der Werkzeugstufe und der Zwischenablage für die kleineren Preßteile. Diese Position der Quertraversen entspricht gleichermaßen der Wartestellung bei geschlossenen Werkzeugen. Weiterhin entspricht dies der Absteckstellung der Quertraversen um mittels den verschiebbaren Absteckeinrichtungen beim Umrüsten mit dem Werkzeugsatz aus der Stufenpresse herauszufahren.

Erfindungsgemäß können demnach durch zwei verschiedene Vorschub- oder Transportschritte sowohl großflächige Preßteile als auch kleinere Preßteile bei relativ kleinem Werkzeugstufenabstand einer Großteil-Stufenpresse wirtschaftlich hergestellt werden.

Ein Ausführungsbeispiel der Erfindung ist in der Zeichnung dargestellt und in der nachfolgenden Beschreibung näher erläutert. Es zeigen
- Fig. 1: die Anordnung einer Transporteinrichtung beim Entnehmen von großflächigen Preßteilen mit zwei Saugertraversen pro Werkzeugstufe,
- Fig. 2: die Transporteinrichtung in einer Wartestellung der Saugertraversen ohne Werkstück zwischen zwei geschlossenen Werkzeugstufen für großflächige Preßteile,
- Fig. 3: eine Stufenpresse in einer Werkzeugwechselstellung bei der Herstellung von großflächigen Preßteilen,
- Fig. 4: die Stellung der Stufenpresse beim Entnehmen von kleineren Preßteilen mit einer Quertraverse mit Saugern pro Werkzeugstufe,
- Fig. 5: eine Stufenpresse mit geschlossenen Werkzeugstufen mit Quertraversen in Wartestellung zwischen den Werkzeugstufen mit zusätzlicher Zwischenablage als Ablegestufe und
- Fig. 6: eine Werkzeugwechselstellung bei der Herstellung von kleineren Preßteilen.

In den Figuren 1 bis 6 sind jeweils die ersten drei Bearbeitungsstufen einer Großteil-Stufenpresse dargestellt. Die Stufenpresse weist jeweils Pressentische 1 bis 3, darüber angeordnete Schiebetische 4 bis 6 mit hierauf befestigten Unterwerkzeugen 7 bis 9 auf. Im oberen Teil der Stufenpresse befinden sich die Oberwerkzeuge 10 bis 12, die Pressenstößel 13 bis 15 sowie die Preßenständer 16 bis 18.

Durch die Großteil-Stufenpresse führen die Tragschienen 19, die einen Horizontalhub in und gegen die Transportrichtung der Werkstücke durchführen, sowie einen Vertikalhub, um die Werkstücke, d. h. die Preßteile aus ihrer Bearbeitungsposition anzuheben. Die Tragschienen sind in den Führungen des Hubwerkes 20 bis 22 geführt, die die Hubbewegung ausführen.

In den Figuren 1 und 2 zeigt die Linie 23 den Transportschritt von einer Werkzeugstufe zur nächsten Werkzeugstufe ohne eine Zwischenablage, wie sie bei großen Preßteilen durchgeführt wird. Die Linie 24 zeigt das Ausfahren der Quertraversen aus der Werkzeugstufe in eine Wartestellung zwischen den beiden Werkzeugstufen während des Bearbeitungsprozesses. Die Linie 25 zeigt das Einfahren der Quertraverse mit Saugern aus dieser Wartestellung in die Werkzeugstufe um das nächste Werkstück zu transportieren. Diese in Figur 1 und 2 dargestellten Positionen gelten beim großen oder vollen Transportschritt bei der Bearbeitung von großen Preßteilen mit großen Werkzeugen ohne Zwischenablage zwischen den Werkzeugstufen.

Bei der in Fig. 3 dargestellten Werkzeugwechselstellung bei der Fertigung von großflächigen Preßteilen wird das Oberwerkzeug einschließlich dem Unterwerkzeug sowie den Quertraversen auf dem jeweiligen Schiebetisch auf der Stufenpresse herausgefahren. Es findet dann eine Umrüstung auf kleinere Werkzeuge sowie angepaßten Quertraversen mit Saugern statt.

In den Figuren 4 und 5 ist die Großteil-Stufenpresse mit kleineren Unterwerkzeugen bzw. Oberwerkzeugen ausgerüstet, zur Herstellung von kleineren, gewölbten Preßteilen. Durch die kleineren Abmaße der Werkzeuge wird zwischen den Werkzeugstufen ein Freiraum geschaffen, der es erlaubt, eine zusätzliche Ablagestufe als Zwischenablage zu schaffen. In Figur 4 und 5 ist prinzipiell mit Linie 26 der Transportschritt von einer Werkzeugstufe zur Zwischenablage gezeigt, die sich symmetrisch zwischen zwei nebeneinanderliegenden Werkzeugstufen befindet. Die Linie 27 zeigt das Ausfahren der Quertraversen mit Sauger von dieser Zwischenablage in eine Wartestellung, die während des Bearbeitungsvorgangs eingenommen wird. Die Linie 28 zeigt das Einfahren der Quertraverse mit Sauger aus der Wartestellung in die Werkzeugstufe.

Die Platinen 29 werden von einem Förderband 30 der Großteil-Stufenpresse zugeführt, wobei ein Platinenheber 31 die Platinen anhebt, bevor sie von einer Saugerspinne 32 eines Beladefeeders der ersten Werkzeugstufe 7, 10 zugeführt werden.

In Figur 1 und 2 sind Sauger 34 an Quertraversen 35 bis 39 befestigt. In Figur 4 und 5 sind die Sauger 34 an Quertraversen 40 bis 44 befestigt. Dabei sind in Fig. 1 für größere Preßteile jeweils zwei Quertraversen mit Saugern pro Werkzeugstufe und in Figur 4 und 5 für kleinere Preßteile jeweils nur eine Quertraverse mit doppelseitig angebrachten Saugern pro Werkzeugstufe vorgesehen. In Figur 4 und 5 sind weiterhin die Zwischenablagen 45 und 46 für die kleineren Preßteile mit Vorrichtungen für eine Lageveränderung des Werkstücks dargestellt.

Die in Figur 1 und 2 dargestellten großen Preßteile 47 bis 49 sowie die in Figur 4 und 5 dargestellten kleinen Preßteile 50 bis 54 werden jeweils von den Saugern 34 der Quertraversen 35 bis 39 in Figur 1 und 2 bzw. den Saugern 34 der Quertraversen 40 bis 44 in den Figuren 4 und 5 durch die einzelnen Werkzeugstufen bzw. Zwischenablagen 45 und 46 transportiert.

Beim Arbeiten mit einem großen Transportschritt entsprechend der Darstellung in Figur 1 und 2 werden die beiden für jede Werkzeugstufe vorhandenen Quertraversen an hierfür vorgesehene Kupplungen 55 bis 59 an die Tragschienen 19 angekuppelt. Zur besseren Darstellung sind diese Kupplungen 55 bis 59 in Figur 4 und 5 und 6 dargestellt. Umgekehrt werden beim Arbeiten mit einem kleinen Transportschritt bei der Bearbeitung von kleinen Werkstücken die Quertraversen 40 bis 44 in Figur 4 und 5 an entsprechende Kupplungen 60 bis 64 angekuppelt, die isoliert in Figur 1 und 2 dargestellt sind. Zum Umrüsten mit dem Werkzeugsatz werden die jeweiligen Quertraversen 35 bis 39 in Figur 1 und 2 bzw. 40 bis 44 in Figur 4 und 5 auf horizontal verschiebbare Absteckvorrichtungen 65 bis 68 abgesteckt, wie dies in Figur 3 und 6 gezeigt ist und von den Tragschienen 19 abgekuppelt.

Darüber hinaus ist in Fig. 6 im Vergleich zur Darstellung in Fig. 3 die Werkzeugwechselstellung bei der Fertigung von kleineren Preßteilen dargestellt. Hier werden die Oberwerkzeuge sowie die Unterwerkzeuge einschließlich der Absteckvorrichtungen mit Quertraversen auf den Schiebetischen seitlich aus der Stufenpresse herausgefahren.

Die Erfindung ist nicht auf das dargestellte und beschriebene Ausführungsbeispiel beschränkt. Sie umfaßt auch vielmehr alle fachmännischen Weiterbildungen und Ausgestaltungen ohne eigenen erfinderischen Gehalt.

## Patentansprüche

1. Transporteinrichtung für Preßteile in einer Großteil-Stufenpresse mit mehreren direkt hintereinander angeordneten Werkzeugstufen (1, 2), bei welcher wenigstens eine, insbesondere zwei, eine Horizontal- und eine Vertikalbewegung ausführende, durch den Werkzeugraum der Presse hindurchführende Tragschienen (19) vorgesehen sind, an denen mit Saugern oder dgl. bestückte Quertraversen (35, 40) im Stufenabstand der Werkzeuge (7-12) befestigt sind, dadurch gekennzeichnet, daß zur Bearbeitung sowohl von großen als auch von kleineren Preßteilen die Größe des Horizontalhubs (23, 26) der Tragschienen (19) je nach Größe des Preßteils variabel ist, wobei großflächige Preßteile über einen vollen Transportschritt (23) von Werkzeugstufe (1) zu Werkzeugstufe (2) und kleinere Preßteile mit einem halben Transportschritt (26) von Werkzeugstufe zu einer Zwischenablage (45) transportierbar sind und wobei sich die Zwischenablage (45) zwischen zwei Werkzeugstufen (1, 2) aus dem gebildeten Freiraum bei kleineren Preßteilen ergibt.

2. Einrichtung nach Anspruch 1, dadurch gekennzeichnet, daß die Tragschienen (19) für den Horizontalhub Kupplungen (55, 60) zur Ankupplung wenigstens einer Quertraverse (35, 40) aufweisen, wobei für großflächige Preßteile (47) zwei Quertraversen pro Werkzeugstufe und für kleinere Preßteile (50) eine Quertraverse pro Werkzeugstufe vorgesehen ist.

3. Einrichtung nach Anspruch 2, dadurch gekennzeichnet, daß zur Umrüstung der Stufenpresse auf eine andere Teilegröße die Quertraversen (35, 40) auf horizontal verschiebbare Absteckvorrichtungen (65) absteckbar und von den Tragschienen (19) abkuppelbar sind und mit den Werkzeugen (7, 10) über die Schiebetische (4) aus der Stufenpresse herausfahrbar sind.

## Claims

1. Conveying device for pressings in a transfer press for bulky components, comprising several tool stages (1, 2), disposed directly one after another, in which at least one, preferably two support bars (19) passing through the tool space of the press and executing a horizontal and a vertical movement, are provided, on which transverse beams (35, 40), equipped with suction cups or the like, are fixed at the inter-stage spacing of the tools (7, 12), characterized in that, for the machining of both large and also smaller pressings, the magnitude of the horizontal stroke (23, 26) of the support bars (19) can be varied according to the size of the pressing, pressings of large area being transportable over a complete conveying step (23) from one tool stage (1) to the next tool stage (2) and smaller pressings being transportable with a half conveying step (26) from tool stage to an intermediate deposition area (45), and the intermediate deposition area (45) between two tool stages (1, 2) being obtained from the free space formed in the case of smaller pressings.

2. Device according to Claim 1, characterized in that the support bars (19) for the horizontal stroke possess couplings (55, 60) for the coupling-on of at least one transverse beam (35, 40), two transverse beams per tool stage being provided for pressings (47) of large area and one transverse beam per tool stage being provided for smaller pressings (50).

3. Device according to Claim 2, characterized in that, for changing tools of the transfer press to a different size of component, the transverse beams (35, 40) can be fixed onto horizontally displaceable pin devices (65) and can be uncoupled from the support bars (19) and, together with the tools (7, 10), can be traversed by the sliding tables (4) out of the transfer press.

## Revendications

1. Dispositif de transport pour des pièces pressées dans une presse à étages pour grandes pièces, comportant plusieurs étages d'outils (1,2) agencés directement l'un derrière l'autre, et dans lequel au moins un et, en particulier, deux rails de support (19), guidés à travers l'espace d'outils de la presse et effectuant un mouvement vertical et un mouvement horizontal, sont prévus, sur lesquels sont fixées des traverses (35,40) équipées de moyens d'aspiration ou analogues dans l'intervalle entre les étages des outils (7-12), caractérisé en ce que, pour usiner aussi bien de grandes pièces pressées que des pièces plus petites, l'étendue de la course horizontale (23,26) des rails de support (19) est variable selon la taille de la pièce pressée, des pièces pressées de grande surface pouvant être transportées sur toute la distance de transport (23) d'un étage d'outils (1) à un autre étage d'outils (2), et des pièces pressées plus petites pouvant être transportées sur une distance de transport moitié (26) d'un étage d'outils à un récepteur intermédiaire (45), et le récepteur intermédiaire (45) résultant de l'espace libre formé entre deux étages d'outils (1,2) pour des pièces pressées plus petites.

2. Dispositif selon la revendication 1,
caractérisé en ce que les rails de support (19), pour la course horizontale, présentent des moyens d'accouplement (55,60) à au moins une traverse (35,40), deux traverses étant prévues par étage d'outils pour des pièces pressées de grande surface (47) et une traverse par étage d'outils pour des pièces pressées plus petites (50).

3. Dispositif selon la revendication 2,
caractérisé en ce que, pour adapter la presse à étages à une autre taille de pièces, les traverses (35,40) peuvent être disposées sur des dispositifs (65) horizontalement déplaçables et être décrochées des rails de support (19), et être retirées de la presse à étages avec les outils (7,10) par l'intermédiaire de la table coulissante (4).
